# EUROPÄISCHE PATENTSCHRIFT

(11) **EP 0 532 848 B1**
(45) Veröffentlichungstag und Bekanntmachung des Hinweises auf die Patenterteilung: **31.01.1996**
(21) Anmeldenummer: 92111385.8
(22) Anmeldetag: 04.07.1992
(51) Int. Cl.: B65F 1/14, B30B 9/30

(54) **Papierkorb mit einem Behälter und einem im Behälterdeckel angeordneten Verdichter.**
Dustbin having a container and a waste compactor arranged at the container cover
Poubelle comportant un récipient et un compacteur incorporé dans le couvercle du récipient

(30) Priorität: 25.07.1991 DE 9109168 U
(43) Veröffentlichungstag der Anmeldung: 24.03.1993
(73) Patentinhaber: von Lepel, Freifrau, Barbara, D-74199 Untergruppenbach-Vorhof (DE)
(72) Erfinder: Schreck, Roman, Dipl.-Ing., W-8900 Augsburg (DE); Kurtz, Benno, W-8857 Possenried (DE)
(74) Vertreter: Riebling, Peter, Dr.-Ing., Patentanwalt

(56) Entgegenhaltungen:
- EP-A- 0 006 242
- DE-A- 2 030 913
- DE-A- 2 656 549
- DE-A- 3 609 745
- FR-A- 2 232 493
- FR-A- 2 387 864

## Beschreibung

Gegenstand der vorliegenden Erfindung ist ein Papierkorb nach dem Oberbegriff des Patentanspruchs 1.

Einsatzzweck der vorliegenden Erfindung ist ein Verdichter für Papierkörbe, insbesondere zur Verdichtung von Papiertüchern, wie sie in öffentlichen und privaten Toiletten anfallen, wobei es insbesondere bei öffentlichen Toiletten ein ständiges Ärgernis ist, daß bei der Verwendung von Papiertüchern nach relativ kurzer Zeit die zur Aufnahme der verbrauchten Papiertücher bestimmten Papierkörbe bald überfüllt sind.

Derartige überfüllte Papierkörbe sind jedoch unhygienisch und bilden eine Verschmutzungsquelle im Waschraum, in dem sie aufgestellt sind.

Es ist zwar bekannt, Verdichtungseinrichtungen für Müllbehälter zu verwenden, die insbesondere aber für Hausmüll bestimmt sind. Bei der Verdichtung von Hausmüll besteht jedoch die Problemstellung, daß man hohe Preßdrücke erzielen muß, um bespielsweise auch Flaschen, Dosen und dergleichen ausreichend zu zerkleinern.

Die Anwendung derartig hoher Preßdrücke ist jedoch mit dem Nachteil behaftet, daß die hierfür verwendeten Müllbehälter dickwandig ausgebildet sein müssen, um den erforderlichen Preßdrücken standzuhalten, und daß die für diese Müllbehälter geeigneten Preßvorrichtungen relativ kostenaufwendig sind.

Aus der Druckschrift EP-A-006 242 ist ein derartiger Behälter, gemäß dem Oberbegriff des Anspruchs 1, zum Aufnehmen und Pressen von Abfall bekannt geworden, der aus einem mit einem Deckel verschließbaren Behälter besteht, wobei der Deckel zum Verschließen und zum Pressen des Abfalls verwendet wird. Hierbei wird der Deckel über eine Feder in seiner Verschlußposition gehalten und preßt gleichzeitig den Abfall im Behälter nach unten. Über einen Hebel kann der Deckel zum Einwerfen von Abfall geöffnet werden.

Nachteilig hierbei ist, daß für die Hebelmechanik und das Verschwenken des Deckels ein relativ großer Platzbedarf benötigt wird.

Die DE-A-20 30 913 zeigt eine andersartige Vorrichtung zum Pressen und Abpacken von Müll, wobei im Inneren des Preßbehälters drehbar eine Verdichtungsschnecke angeordnet ist. Vorteilhaft kann hier der komprimierte Abfall an einer Ausstoßöffnung an der Unterseite des Behälters entnommen werden.

Die hier gezeigte Vorrichtung ist für jede Art von losem, schüttfähigem Müll ausgelegt und bedarf daher einer sehr soliden und kräftigen Mechanik, um den erforderlichen hohen Preßdrücken standhalten zu können. Für Leichtmüll, wie z.B. Papier, ist diese Konstruktion zu aufwendig und teuer.

Der vorliegenden Erfindung liegt deshalb die Aufgabe zugrunde, einen Papierkorb mit einem Verdichter für ausschließlich Papiermüll zu schaffen, der leicht verwendbar ist, kostengünstig herstellbar ist und im übrigen betriebssicher arbeitet.

Zur Lösung der gestellten Aufgabe ist die Erfindung durch die technische Lehre des Anspruchs 1 gekennzeichnet.

Wesentliches Merkmal der vorliegenden Erfindung ist also, daß nun nicht mehr eine kostenaufwendige, hohe Preßdrücke ausübende Preßvorrichtung verwendet wird, sondern daß nur eine Komprimiereinrichtung verwendet wird, mit welcher der Papierkorbinhalt nur über eine ganz bestimmte Strecke, die wesentlich kleiner ist als die Papierkorbhöhe, verdichtet wird.

Damit besteht der Vorteil, daß man eine relativ niedrig bauende und kostengünstig einsetzbare Preßvorrichtung schafft, die leicht auf Papierkörbe aufsetzbar ist und die aufgrund ihres geringen Gewichts im übrigen gut handhabbar ist.

In einer bevorzugten Ausführungsform der vorliegenden Erfindung ist vorgesehen, daß die Preß- oder Komprimierungseinrichtung aus einer im Behälterdeckel angeordneten, drehend angetriebenen Verdichtungsschnecke besteht, deren Oberseite von einer Einwurfklappe abdeckbar ist, und welche das zu verdichtende Papiertuch zwischen die Schneckenwindungen aufnimmt und bei Drehantrieb in den Müllbehälter hineinbefördert.

Bei der anfänglichen Füllung des Müllbehälters wird sich also zunächst der Innenraum des Müllbehälters mit nicht-komprimierten Papiertüchern füllen, solange, bis die Unterkante der nicht-komprimierten Papiertücher bis an die Unterkante der Verdichtungsschnecke heranreicht.

Jedes weitere, von der Verdichterschnecke in den Innenraum des Müllbehälters eingebrachte Papiertuch führt dann aber zu einer Verdichtung des Inhalts des Müll- oder Papierbehälters, so daß der eigentliche Verdichtervorgang nicht durch großvolumige, eine große Bauhöhe einnehmende und über eine große Hublänge arbeitende Verdichteranordnung geschieht, sondern der Verdichtungsvorgang erfolgt durch das nach und nach eingebrachte Material selbst, wobei jeweils nur die oberste Schicht der gebrauchten Papiertücher komprimiert wird.

Man bedarf auch keiner hohen Preßdrücke, denn man muß ja lediglich nur Papierhandtücher verdichten und nicht Flaschen, Dosen und dgl. Müll mehr. Damit besteht der Vorteil, daß ein relativ kostengünstiger Drehantrieb für die Verdichterschnecke verwendet werden kann, der keine hohen Drehmomente erzeugen muß.

Wichtig hierbei ist, daß der Innenraum des Papierbehälters von einem Müllsack ausgekleidet ist, so daß die Verdichtung der Papierhandtücher im Müllsack selbst erfolgt. Sobald ein genügendes Verdichtungsvolumen erreicht wurde, kann das gesamte Oberteil abgenommen werden und der Müllsack kann aus dem Müllbehälter heraugezogen werden.

Hierbei wird es bevorzugt, wenn der Müllsack leicht verschließbar ausgebildet ist und an seinem oberen Rand ein Aluminiumband außen angeklebt, angeschweißt oder über Schlaufen befestigt ist, so daß man nur den oberen Rand des Müllbehälters zusammenzuknüllen braucht, um diesen Rand dann kragenartig zu verwinden, um dadurch den Müllbehälter entsprechen zu schließen.

Man bedarf also keiner Verschlußbänder und keiner Verschnürungen, um einen sicheren Verschluß des Müllbehälters zu gewährleisten.

Es wird hierbei bevorzugt, wenn der Müllbehälter aus einem Plastiksack besteht, weil ein derartiger Plastiksack gegen die Feuchte der komprimierten Papierhandtücher beständig ist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.
- Figur 1:: schematisiert im Schnitt eine Ausführungsform der vorliegenden Erfindung,
- Figur 2:: ein Müllsack im Schnitt, wie er bei allen Ausführungsformen verwendbar ist.

Gemäß Figur 1 ist der Papierkorb 1 zweiteilig ausgebildet und besteht im wesentlichen aus einem unteren Behälter 2, der mit einem Müllsack 3 ausgekleidet ist, sowie einem Oberteil 11, welches abnehmbar auf dem Behälter 2 aufgesetzt ist.

Die Verbindungen zwischen dem Behälter 2 und dem Oberteil 11 ist in der vorliegenden Ausführung nur schematisiert dargestellt.

Im gezeigten Ausführungsbeispiel sind die Verbindungen als Steckverbindungen ausgebildet, d.h. das Oberteil kann auf einen erweiterten Flansch des Unterteils aufgesetzt werden.

Denkbar sind jedoch auch andere lösbare Verbindungsmittel zwischen dem Oberteil 11 und dem Behälter 2. Bei derartig lösbaren Verbindungen können jedoch auch andere Verbindungsmittel verwendet werden, wie z.B. eine scharnierartige Befestigung des Oberteils an einer Seitenkante des Unterteils und gegenüberliegend angeordnete Spannverschlüsse zwischen dem Ober- und dem Unterteil.

Im Oberteil ist drehbar eine Schnecke 7 angeordnet, die mit ihrem Außenumfang im wesentlichen bündig mit dem Innenumfang des Oberteils 11 abschneidet. Der Drehantrieb der Schnecke 7 erfolgt über einen im oberen Bereich des Oberteils angeordneten Motor 9, der über ein Getriebe 10 die Antriebsachse 12 beaufschlagt, welche drehfest mit der Schnecke 7 verbunden ist und diese in Drehrichtung antreibt. Im Deckelbereich des Oberteils 11 ist hierbei eine Einwurfklappe schwenkbar angeordnet, die in den Pfeilrichtungen 14,15 verschwenkbar ausgebildet ist.

Die Einwurfklappe 13 definiert eine Einwurföffnung am Oberteil, durch welche gebrauchte Papiertücher einwerfbar sind.

Das jeweils eingeworfene Papiertuch wird von einem Schneckengang 8 der Schnecke 7 erfaßt und schraubenartig nach unten in den Innenraum 4 des Behälters 2 befördert.

Der Behälter 2 wird demzufolge nach und nach mit gebrauchten Papiertüchern aufgefüllt, die noch nicht komprimiert werden.

Erst wenn der Innenruam 4 des Behälters 2 derart aufgefüllt ist, daß die gebrauchten Papiertücher bis an die Unterseite der Schnecke 7 reichen, erfolgt die Einleitung des Kompressionsvorgangs.

Jedes weitere eingeworfene und von der Schnecke 7 über den Schneckengang 8 nach unten transportierte Papiertuch wird durch die Drehbewegung der Schnecke nach unten auf den bereits schon im Behälter befindlichen Papiervorrat aufgepreßt und komprimiert demzufolge nun die im Innenraum 4 lagernden Papierhandtücher.

Je mehr Papierhandtücher eingeworfen werden, desto stärker erfolgt die Kompression der Papierhandtücher, die demzufolge nach und nach von oben nach unten komprimiert werden.

Die Papierhandtücher sind in Figur 1 allgemein mit Ziffer 16 angegeben.

Es kann vorgesehen sein, daß in den Behälter 2 ein Müllsack 3 einhängbar ist, der auf den nach außen gebogenen, umlaufenden Flansch 6 des Behälters 2 aufgehängt wird.

Ein derartiger Müllsack 3 hat bevorzugt die Ausführung nach Figur 2. Er besteht im wesentlichen aus einem Plastiksack, an dessen oberen, umlaufenden Rand außen ein Aluminiumband 5 angeschweißt, angeklebt oder angeheftet ist. Dieses Aluband ist in sich geschlossen. Zur Entsorgung des Müllsacks 3 wird dieser aus dem Behälter 2 herausgezogen und der obere Kragen des Müllsacks 3 wird von Hand zusammengepreßt und gedreht, wodurch der Müllsack damit verschlossen ist. Bei dieser Preß- und Drehbewegung verformt sich das Aluband 5 bleibend und bildet so den Verschluß für den Müllsack 3. Es bedarf also keiner weiteren Verschnürung mehr und keiner weiteren Bänder.

### Zeichnungslegende

- 1: Papierkorb
- 2: Behälter
- 3: Müllsack
- 4: Innenraum
- 5: Aluband
- 6: Flansch
- 7: Schnecke
- 8: Scheckengang
- 9: Motor
- 10: Getriebe
- 11: Oberteil
- 12: Antriebsachse
- 13: Einwurfklappe
- 14: Pfeilrichtung
- 15: Pfeilrichtung
- 16: Papiertücher

## Patentansprüche

1. Papierkorb (1) mit einem Behälter (2,3) und einem auf den Behälter abnehmbar aufgesetzten Behälterdeckel (11), mit einem im Behälterdeckel (11) angeordneten Verdichter zum Verdichten des Inhalts, insbesondere Papiertücher,
**dadurch gekennzeichnet**, daß
der Behälterdeckel im wesentlichen als zum Aufnahmeteil des Behälters (2) hin offenes hohlzylinderförmiges Oberteil (11) ausgebildet ist, und daß der Verdichter aus einer drehend angetriebenen Verdichtungsschnecke (7) besteht, deren Außendurchmesser im wesentlichen dem Innendurchmesser des Oberteils entspricht, wobei die Schnecke das zu verdichtende Papiertuch oder dgl. zwischen den Schneckenwindungen (8) aufnimmt und mit der Drehbewegung der Verdichterschnecke (7) über eine Strecke, die wesentlich kleiner ist als die Papierkorbhöhe, schraubenartig nach unten in den Behälter (2) hineinbefördert.

2. Papierkorb nach Anspruch 1,
**dadurch gekennzeichnet**, daß
die Strecke der Verdichtungsschnecke (7) auf dem Bereich des Oberteils (11) ausgelegt ist.

3. Papierkorb nach Anspruch 1 oder 2,
**dadurch gekennzeichnet,** daß
das Oberteil (11) mittels Verbindungsmittel, wie z.B. eine scharnierartige Befestigung des Oberteils (11) an der Seitenwand des Behälters (2) und gegenüberliegend angeordnete Spannverschlüsse zwischen dem Oberteil (11) und dem Behälter, auf dem Behälter (2) befestigbar ist.

4. Papierkorb nach einem der Ansprüche 1 - 3,
**dadurch gekennzeichnet,** daß
im Deckelbereich des Oberteils (11) innerhalb des Durchmessers der Verdichterschnecke (7) eine Einwurföffnung vorgesehen ist, die mittels einer schwenkbaren Einwurfklappe (13) verschließbar ist.

5. Papierkorb nach einem der Ansprüche 1 - 4,
**dadurch gekennzeichnet,** daß
der eigentliche Verdichtungsvorgang im Innenraum des Behälters (2) durch das von der Verdichterschnecke (7) eingebrachte weitere Material selbst erfolgt.

6. Papierkorb nach einem der Ansprüche 1 - 5,
**dadurch gekennzeichnet,** daß
die Verdichterschnecke (11) mittels eines Motors (9) drehend angetrieben wird.

## Claims

1. A waste-paper basket (1) with a container (2, 3) and with a container lid (11) placed onto the container so as to be removable, with a compacter arranged in the container lid (11) for the compacting of the contents, in particular paper towels,
characterised in that
the container lid is constructed substantially as a hollow cylindrical upper part (11) which is open towards the receiving part of the container (2), and that the compacter consists of a compacting worm (7) which is driven in a rotating manner, the external diameter of which corresponds substantially to the internal diameter of the upper part, in which the worm receives between the worm thread (8) the paper towel or the like which is to be compacted and with the rotary movement of the compacter worm (7) conveys it over an extent which is substantially smaller than the height of the waste-paper basket, in the manner of a spiral downwards into the container (2).

2. A waste-paper basket according to Claim 1,
characterised in that
the extent of the compacting worm (7) is laid out on the region of the upper part (11).

3. A waste-paper basket according to Claim 1 or 2,
characterised in that
the upper part (11) is able to be secured on the container (2) by means of connecting means, such as, for example, a hinge-like fastening of the upper part (11) on the side wall of the container (2) and clamping closures, arranged lying opposite, between the upper part (11) and the container.

4. A waste-paper basket according to one of Claims 1 - 3,
characterised in that
in the lid region of the upper part (11) within the diameter of the compacter worm (7) an insertion opening is provided, which is able to be closed by means of a swivellable insertion flap (13).

5. A waste-paper basket according to one of Claims 1 - 4,
characterised in that
the actual compacting process takes place inside the container (2) by the further material itself which is introduced from the compacter worm (7).

6. A waste-paper basket according to one of Claims 1 - 5,
characterised in that
the compacter worm (11) is driven in a rotating manner by means of a motor (9).

## Revendications

1. Corbeille à papier (1) comportant un récipient (2, 3), un couvercle (11) posé de façon amovible sur le récipient et un compacteur disposé dans le couvercle (11) et destiné à compacter le contenu, en particulier des essuie-mains en papier, caractérisée en ce que le couvercle est conçu essentiellement comme un élément supérieur cylindrique creux (11) ouvert en direction de l'élément de réception du récipient (2), et en ce que le compacteur se compose d'une vis de compactage (7) entraînée en rotation, dont le diamètre extérieur correspond sensiblement au diamètre intérieur de l'élément supérieur, étant précisé que la vis reçoit l'essuie-mains en papier ou l'objet à compacter entre les spires (8) de la vis et le fait descendre en spirale dans le récipient (2) grâce au mouvement de rotation de la vis de compactage (7), sur une course qui est sensiblement inférieure à la hauteur de la corbeille à papier.

2. Corbeille à papier selon la revendication 1, caractérisée en ce que la course de la vis de compactage (7) est calculée sur la zone de l'élément supérieur (11).

3. Corbeille à papier selon la revendication 1 ou 2, caractérisée en ce que l'élément supérieur (11) est apte à être fixé sur le récipient (2) à l'aide de moyens de liaison comme par exemple une fixation par charnière de l'élément supérieur (11) à la paroi latérale du récipient (2) et des fermetures à genouillère, disposées à l'opposé, entre l'élément supérieur (11) et le récipient.

4. Corbeille à papier selon l'une des revendications 1 à 3, caractérisée en ce qu'il est prévu une ouverture d'introduction dans la zone du couvercle de l'élément supérieur (11), à l'intérieur du diamètre de la vis de compactage (7), laquelle ouverture est apte à être fermée à l'aide d'un volet d'introduction pivotant (13).

5. Corbeille à papier selon l'une des revendications 1 à 4, caractérisée en ce que le compactage proprement dit a lieu à l'intérieur du récipient (2) grâce au matériau lui-même qui est amené au fur et à mesure par la vis de compactage (7).

6. Corbeille à papier selon l'une des revendications 1 à 5, caractérisée en ce que la vis de compactage (7) est entraînée en rotation à l'aide d'un moteur (9).
